# EUROPÄISCHE PATENTSCHRIFT

(11) **EP 0 268 725 B1**
(45) Veröffentlichungstag und Bekanntmachung des Hinweises auf die Patenterteilung: **23.10.1991**
(21) Anmeldenummer: 87100240.8
(22) Anmeldetag: 10.01.1987
(51) Int. Cl.: B65D 8/02

(54) **Spundfass**
Bung hole barrel
Fût à bande

(30) Priorität: 22.11.1986 DE 8631318 U
(43) Veröffentlichungstag der Anmeldung: 01.06.1988
(73) Patentinhaber: Schütz-Werke GmbH & Co. KG., D-56242 Selters (DE)
(72) Erfinder: Schütz, Udo, D-5418 Selters (DE)
(74) Vertreter: Pürckhauer, Rolf, Dipl.-Ing.

(56) Entgegenhaltungen:
- DE-A- 2 600 829
- US-A- 2 102 057

## Beschreibung

Die Erfindung bezieht sich auf ein Spundfaß aus Kunststoff mit einem blasgeformten Mantelteil und einem Deckelteil, der in Vertiefungen versenkte Spundöffnungen aufweist.

Bei einem Spundfaß dieser Gattung, wie es beispielsweise aus der DE-A 2600829 bekannt ist, ist wegen der zu ihrem Schutz versenkten Anordnung der Spunde ein restloses Entleeren des Inhalts nicht möglich, weil sich dieser Rest beim Kippen des Fasses am Deckelteil um die nach innen vorstehenden Vertiefungen herum ansammelt und daher nicht durch die Spundöffnungen ausfließen kann. Das bekannte Spundfaß wird als ganzes im Blasformverfahren einstückig hergestellt, so daß es nicht möglich ist, für eine Restentleerung irgendwelche Flüssigkeits-Leitrippen o.dgl. an der Innenfläche des Deckelteils vorzusehen.

Der Erfindung liegt die Aufgabe zugrunde, das Spundfaß der genannten Gattung so zu gestalten, daß ein restloses Entleeren desselben möglich ist.

Diese Aufgabe wird erfindungsgemäß dadurch gelöst, daß an der Innenfläche jeder Vertiefung des aus Kunststoff gespritzten und auf den Mantelteil (2) aufgeschweißten Deckelteils eine vom Mantelteil her bogenförmig um die jeweilige Spundöffnung herum verlaufende, eine Fangschale für einen Restinhalt des Fasses bildende, einstückig mit dem Deckelteil spritzgegosseue Barriere angeformt ist, die im Bereich um die Spundöffnung herum niedriger ist als in den Bereichen zum Mantelteil hin.

Das neue Spundfaß kann aufgrund der durch die Barriere gebildeten Fangschale bis auf den letzten Tropfen eines flüssigen Inhalts entleert werden, weil beim Kippen des Fasses dieser Restinhalt durch die Barriere zwangsläufig zur Spundöffnung geleitet wird und nicht seitlich an den bei gekipptem Faß nach oben ragenden Vertiefungen vorbei in die dann tiefer liegenden Deckelteilzonen laufen kann. Das Vorsehen der Barriere ist erst durch einstückiges Anformen am gespritzten Deckelteil, der dann an den Mantelteil angeschweißt wird, möglich.

In der Zeichnung ist ein Ausführungsbeispiel der Erfindung dargestellt. Dabei zeigt
- Fig. 1: einen Längsschnitt durch das erfindungsgemäße Spundfaß,
- Fig. 2: eine Teildraufsicht im Bereich einer Spundöffnung,
- Fig. 3: einen vergrößerten Teilschnitt nach der Linie III-III in Fig. 2 und
- Fig. 4: einen Teilschnitt im Bereich eines Spundes bei gekipptem Faß.

Das dargestellte Spundfaß (1) besteht aus einem Mantelteil (2), einem Bodenteil (3) und einem Deckelteil (4), die alle aus Kunststoff bestehen, wobei der Bodenteil (3) und der Deckelteil (4) Kunststoff-Spritzteile sind, während der Mantelteil (2) auf andere Weise hergestellt, z.B. geblasen oder extrudiert, sein kann. Boden und Deckelteil (3, 4) weisen Umfangsringe (5) auf und sind mit dem Mantelteil bei (2a) bzw. (2b) verschweißt. Der Bodenteil (3) kann auch mit dem Mantelteil (2) einstückig ausgebildet sein.

Der Deckelteil (4) weist zwei sich diametral gegenüberliegende, einstückig angeformte Spunde (6, 7) auf, die für Schraubverschluß eingerichtet sein können und Spundöffnungen (8, 9) bilden, die mit entsprechenden Schraubstopfen (nicht dargestellt) verschlossen werden können. Die Spunde (6, 7) sind zu ihrem Schutz in Vertiefungen (10, 11) des Deckelteils (4) angeordnet.

Auf der Innenfläche (12) jeder der Vertiefungen (10, 11) ist eine Barriere (13) einstückig angeformt, die von einem in den Mantelteil (2) übergehenden Rand (14) des Deckelteils (4) ausgeht und bogenförmig um die jeweilige Spundöffnung (8, 9) herum verläuft. Im bogenförmigen Bereich (15) der Barriere (13) ist diese niedriger, und ihre Höhe steigt bis zum Rand (14) des Deckelteils (4) allmählich an, wie besonders deutlich aus Fig.4 hervorgeht, die einen Radialschnitt durch den Deckelteil (4) im Bereich des Spundes (7) zeigt, wobei das Faß (1) zum restlosen Entleeren gekippt ist.

In Fig. 4 ist ein kleiner Rest (16) des Faßinhaltes dargestellt, und es ist deutlich erkennbar, daß dieser Rest (16) bei weiterem Kippen des Fasses (1) durch die Barriere (13) festgehalten und der Spundöffnung (9) zugeführt wird, so daß dieser Rest (16) nicht wieder in die bei gekipptem bzw. auf den Kopf gestelltem Faß (1) in die dann tiefer gelegenen Bereiche neben der dann hochstehenden Vertiefung (11) zurückfließen kann. Bei größerem Rest (16) kann es natürlich vorkommen, daß beim ersten Kippen des Fasses (1) noch ein Teil des Restes (16) über die Barriere (13) hinwegschwappt. Nach einem zweiten Kippen des Fasses (1) dürfte jedoch der letzte Rest (16) des Faßinhaltes entleert sein, so daß dadurch Umweltschäden oder sonstige Schäden, die durch den Rest des Faßinhaltes entstehen könnten, vermieden werden. Außerdem ist die Innenreinigung des Fasses (1) leichter, und damit diese Reinigung nicht durch die Barriere (13) behindert wird, ist diese im bogenförmigen Bereich (15) in der Nähe der Spundöffnung (8) oder (9) niedriger gehalten.

## Patentansprüche

1. Spundfaß aus Kunststoff mit einem blasgeformten Mantelteil (2) und einem Deckelteil (4), der in Vertiefungen (10, 11) versenkte Spundöffnungen (8,9) aufweist,dadurch gekennzeichnet, daß an der Innenfläche (12) jeder Vertiefung (10, 11) des aus Kunststoff gespritzten und auf den Mantelteil (2) aufgeschweißten Deckelteils (4) eine vom Mantelteil (2) her bogenförmig um die jeweilige Spundöffnung (8, 9) herum verlaufende, eine Fangschale für einen Restinhalt (16) des Fasses (1) bildende, einstückig mit dem Deckelteil (4) spritzgegosseue Barriere (13) angeformt ist, die im Bereich um die Spundöffnung (8 bzw. 9) herum niedriger ist als in den Bereichen zum Mantelteil (2) hin.

## Claims

1. A bunghole barrel made of plastics material with a blow-moulded shell portion (2) and a cover portion (4) having bung openings (8,9) countersunk in recesses (10,11), characterised in that a barrier (13), integrally injection-moulded along with the cover portion (4), and forming a catchment bowl for any residual contents (16) of the barrel (1), is moulded on to the inner surface (12) of each recess (10,11) of the cover portion (4), which is injection-moulded from plastics material and welded on to the shell portion (2), the said barrier extending in an arcuate configuration from the shell portion (2) around the respective bung opening (8,9), and being lower in the region around the bung opening (8 or 9) than in the areas towards the shell portion (2).

## Revendications

1. Fût à bonde en matière plastique, comprenant une partie formant la surface latérale (2), qui est moulée par soufflage, et une partie formant le couvercle (4), qui comporte des orifices de bonde (8,9) au fond de cavités (10,11), caractérisé en ce que de la surface intérieure (12) de chaque cavité (10,11) de la partie formant couvercle (4) qui est en matière plastique moulée par injection et qui est soudée à la partie formant la surface latérale (2), vient de moulage par injection, avec la partie formant couvercle (4), une barrière (13) qui s'étend, à partir de la partie formant la surface latérale (2), en forme d'arc autour de chaque orifice de bonde (8,9), qui forme une cuvette collectrice d'un reste du contenu (16) du fût (1) et qui est plus basse dans la région entourant l'orifice de bonde (8 et 9) que dans les régions s'étendant vers la partie formant la surface latérale (2).
